# EUROPÄISCHE PATENTANMELDUNG

(11) **EP 4 647 170 A1**
(43) Veröffentlichungstag der Anmeldung: **12.11.2025**
(21) Anmeldenummer: 25174158.3
(22) Anmeldetag: 05.05.2025
(51) Int. Cl.: B02C 4/20, B02C 4/30, B02C 18/14

(54) **ZERKLEINERUNGSVORRICHTUNG**

(30) Priorität: 08.05.2024 DE 102024112941
(71) Anmelder: KOMPTECH GmbH, 8130 Frohnleiten (AT)
(72) Erfinder: Kattinger, Gerhard, 8412 Allerheiligen b. Wildon (AT); Nesshold, Johann, 8510 Stainz (AT)
(74) Vertreter: Laufhütte, Dieter

(57) **Zusammenfassung**

Die vorliegende Erfindung betrifft eine Zerkleinerungsvorrichtung, die eine Zerkleinerungswalze, die über einen im Wesentlichen rohrförmigen Aufbau verfügt und um eine Drehachse drehbar ist, mindestens einen an der Walze befestigten Zahnhalter zum Aufnehmen und Befestigen eines Zerkleinerungszahns, einen Zerkleinerungszahn, der an dem Zahnhalter der Walze befestigt ist, eine Gegenschneide, deren Längsachse parallel zur Drehachse der Zerkleinerungswalze ausgerichtet ist, und mindestens eine an der Gegenschneide angeordnete Schneidplatte umfasst, die eine Zerkleinerungskante mit einer Kontur aufweist, die bei einer Rotation der Zerkleinerungswalze einen Gegenkamm zu der Zerkleinerungswalze und mindestens einen daran angeordneten Zerkleinerungszahn bildet.

## Beschreibung

Die Erfindung betrifft eine Zerkleinerungsvorrichtung, insbesondere eine solche zum Zerkleinern von Abfällen oder Holz.

Zerkleinerungsvorrichtungen oder Zerkleinerer im Allgemeinen sind entscheidend für effiziente Recyclingprozesse, insbesondere wenn es um die Verarbeitung von verschiedenen Abfallarten und Holz geht. Diese Maschinen sind darauf ausgelegt, großvolumiges Material in kleinere, handhabbare Stücke zu zerlegen, was nicht nur den Transport und die Lagerung erleichtert, sondern auch nachfolgende Schritte der Materialtrennung und -aufbereitung optimiert. Im Recyclingbereich kommen Zerkleinerer vor allem dann zum Einsatz, wenn es darum geht, Baurestmassen, Gartenabfälle, Kunststoffe, Papier, Metall und Holz zu verarbeiten.

Durch das Zerkleinern von Holzabfällen, etwa aus der Forstwirtschaft oder der Holzverarbeitung, können diese effektiv zu Biomasse, Mulch oder Spanplatten weiterverarbeitet werden. Bei anderen Materialien wie Kunststoffen und Metallen ermöglicht das Zerkleinern eine bessere Sortierung und Reinigung, was für einen eventuell nachfolgenden Recyclingschritt unerlässlich ist. Zerkleinerungsvorrichtungen sind spezialisierte Geräte, die in der Regel auf die spezifischen physikalischen Eigenschaften der zu verarbeitenden Materialien abgestimmt sind und aufgrund des kontinuierlichen Einwirkens mit dem zu zerkleinernden Material einen besonders hohen Verschließgrad aufweisen.

Die Konstruktion dieser Maschinen berücksichtigt Langlebigkeit und Effizienz, um den harten Bedingungen in der Abfallverarbeitung und im Recyclingbetrieb standzuhalten. Durch den Einsatz von Zerkleinerern lässt sich der Energieverbrauch in den nachfolgenden Verarbeitungsprozessen deutlich reduzieren, da die maschinelle Trennung und Reinigung von Materialien weniger aufwendig sind, wenn diese in einer homogenen und reduzierten Größe vorliegen. Somit spielen Zerkleinerer eine zentrale Rolle im Kreislauf der Wiederverwertung und tragen dazu bei, Ressourcen effizienter zu nutzen und die Umwelt zu schonen.

Aus dem Stand der Technik ist bereits eine Vielzahl von unterschiedlich ausgebildeten Zerkleinerungsvorrichtungen zum Zerkleinern von beispielsweise biogenem Material bekannt. So sind sogenannten Schraubenwalzen-Zerkleinerer bekannt, die eine Zerkleinerungswalze oder zwei nebeneinander angeordnete gegenläufig drehende Walzen aufweisen, die am Umfang teilweise mit Siebkörben abgedeckt sind.

Nachteilhaft an den aus dem Stand der Technik bekannten Zerkleinerungsvorrichtungen ist, dass diese aufgrund der anspruchsvollen Tätigkeit einen sehr hohen Verschleiß aufweisen und aufgrund der deswegen regelmäßig notwendigen Wartung sowie dem kontinuierlichen Austausch von Verschleißteilen relativ hohe Kosten über die gesamte Lebensdauer verursachen.

Die Aufgabe der vorliegenden Erfindung besteht daher darin, eine Zerkleinerungsvorrichtung vorzusehen, die den oben dargelegten Nachteil überwindet oder zumindest abmildert, wobei dies beispielsweise durch eine effektivere Bearbeitung des zu zerkleinernden Materials und/oder eine effektivere Nutzung der Komponenten einer Zerkleinerungsvorrichtung gelingt.

Die Aufgabe wird durch den Gegenstand des Anspruchs 1 gelöst. Vorteilhafte Ausgestaltungen der Erfindung sind Gegenstand der Unteransprüche.

Die erfindungsgemäße Zerkleinerungsvorrichtung umfasst eine Zerkleinerungswalze, die über einen im Wesentlichen rohrförmigen Aufbau verfügt und um eine Drehachse drehbar ist, mindestens einen an der Walze befestigten Zahnhalter zum Aufnehmen und Befestigen eines Zerkleinerungszahns, einen Zerkleinerungszahn, der an dem Zahnhalter der Walze befestigt ist, eine Gegenschneide, deren Längsachse parallel zur Drehachse der Zerkleinerungswalze ausgerichtet ist, und mindestens eine an der Gegenschneide angeordnete Schneidplatte, die eine Zerkleinerungskante mit einer Kontur aufweist, die bei einer Rotation der Zerkleinerungswalze einen Gegenkamm zu der Zerkleinerungswalze und mindestens einen daran angeordneten Zerkleinerungszahn bildet.

Dadurch wird eine besonders effektive Möglichkeit zum Zerkleinern geliefert, da die Zerkleinerungswalze das zu zerkleinerte Material in den Bereich der Gegenschneide transportiert und dort eine Zerkleinerung stattfindet. Die Gegenschneide ist dabei stark gegenüber der Zerkleinerungswalze angeordnet, sodass die mindestens eine Schneidplatte mit ihrer Zerkleinerungskante optimal ausgerichtet sein kann, um effektiv einen Zerkleinerungsvorgang des zu zerkleinernden Materials durchzuführen.

Dabei kann nach einer vorteilhaften Umsetzung der vorliegenden Erfindung vorgesehen sein, dass die Gegenschneide mehrere in Längsrichtung der Gegenschneide nebeneinander angeordnete Schneidplatten aufweist.

Die mehreren in Längsrichtung der Gegenschneide angeordneten Schneidplatten sind einem hohen Verschleiß ausgesetzt, da hier in Zusammenhang mit dem durch die Kontur der Schneidplatte definierten Gegenkamm eine hohe Krafteinwirkung durch das Zerkleinern des Materials einwirkt. Vorteilhaft an der Verwendung mehrerer Schneidplatten, die nebeneinander angeordnet sind, ist, dass bei einer Beschädigung einer der mehreren Schneidplatten ein Austausch dieser Schneidplatte separat durchführbar ist ohne die gesamte Gegenschneide auswechseln zu müssen. So können höher beanspruchte Abschnitte der Gegenschneide je nach Bedarf durch Wechsel der entsprechenden Schneidplatten getauscht werden, wohingegen weniger stark beanspruchte Abschnitte der Gegenschneide mit ihren jeweiligen Schneidplatten länger verwendet werden können.

Nach einer optionalen Modifikation der vorliegenden Erfindung kann vorgesehen sein, dass die Schneidplatte einen im Wesentlichen plattenartigen Grundaufbau besitzt, dessen flächige Seite rotationssymmetrisch, insbesondere 2-zählig oder 4-zählig rotationssymmetrisch ist, um bei Rotation um die Rotationsachse eine zweite verwendbare Zerkleinerungskante anordnen zu können, vorzugsweise wobei ein Wenden von einer ersten flächigen Seite zu einer zweiten flächigen Seite zu einer Verdopplung der verfügbaren Zerkleinerungskanten führt, die auf einer ersten der beiden flächigen Seiten des plattenartigen Grundaufbaus der Schneidplatte zur Verfügung stehen.

Die Schneidplatte besitzt demnach nicht nur eine Schneidkante, sondern ist rotationssymmetrisch aufgebaut, sodass es nach einer Rotation der flächigen Seite der Schneidplatte um eine in Dickenrichtung der Schneidplatte sich erstreckende Rotationsachse mindestens eine weitere identisch ausgebildete Schneidkante gibt, die nach einem Verschleiß der ersten Schneidkante der Schneidplatte verwendet werden kann. Darüber hinaus kann die Schneidplatte auch eine Wendeschneidplatte sein, sodass bei einer Drehung um eine Rotationsachse, die senkrecht zur Dickenrichtung der Schneidplatte orientiert ist, also bei einem Wechsel von einer Ober- zu einer Unterseite der Schneidplatte, mindestens eine weitere Schneidkante zur Verfügung steht. Durch das Wenden der Schneidplatte verdoppelt sich demnach die Anzahl der Schneidplatten, die auf einer ersten der beiden flächigen Seiten der Schneidplatte zur Verfügung stehen.

Nach einer weiteren optionalen Fortbildung der vorliegenden Erfindung kann vorgesehen sein, dass eine Schneidplatte in der Gegenschneide durch eine Klemmung aufgenommen ist, und vorzugsweise wobei zur korrekten Ausrichtung der mindestens einen Schneidplatte gegenüber der Gegenschneide eine Positionierungsnut in der Schneidplatte vorgesehen ist.

Das Klemmen der Schneidplatte in der Gegenschneide und das Vorsehen einer optionalen Positionierungsnut in der Schneidplatte zum richtigen Positionieren in der Gegenschneide bewirken eine korrekte und einfache Anordnung der Schneidplatte in der Gegenschneide, die auch einen schnellen Austausch bzw. Wechsel der entsprechenden Schneidkante zulässt. Schließlich ist dabei lediglich die Klemmung zu lösen und die Schneidplatte auszutauschen oder zu wenden bzw. zu drehen, sodass eine noch nicht genutzte Schneidkante dann zum Zerkleinern des Materials genutzt wird.

Vorteilhafterweise kann dabei vorgesehen sein, dass die Positionierungsnut auf beiden flächigen Seiten der Zerkleinerungskante vorgesehen ist, und/oder die Positionierungsnut so ausgebildet ist, dass in dieser auch der Mittelpunkt, durch welchen die (senkrecht zu einer flächigen Seite der Schneidplatte verlaufende) Symmetrieachse verläuft, angeordnet ist.

Durch das Vorsehen der Positionierungsnut an beiden flächigen Seiten ist auch nach einem Wenden der Schneidplatte kein Anpassen der Klemmvorrichtung notwendig, da die dort in die Positionierungsnut eingreifenden Elemente an selber Stelle verbleiben können.

Nach einer vorteilhaften Fortbildung der vorliegenden Erfindung kann vorgesehen sein, dass die Gegenschneide in Radialrichtung zur Zerkleinerungswalze bewegbar und über ein Arretiermittel in Radialrichtung zur Zerkleinerungswalze fixierbar ist, um einen Schnittspalt zwischen Zerkleinerungswalze und Gegenschneide einstellen zu können.

Dadurch kann der Schnittspalt zwischen der Außenkontur der Zerkleinerungswalze und der zur Walze gerichteten Kontur der Gegenschneide je nach Bedarf eingestellt werden, sodass die Größe des nach der Zerkleinerung erhaltenen Materials entsprechend den situativen Anforderungen einstellbar ist. Darüber hinaus kann auch nach einer gewissen Betriebszeit der Zerkleinerungsvorrichtung der Fall eintreten, dass aufgrund einer Abnutzung der Zerkleinerungszähne bzw. der Schneidkanten der Schneidplatte ein zu großer Schnittspalt entsteht, der durch das Heranbewegen der Gegenschneide an die Zerkleinerungswalze wieder auf ein Normalmaß reduziert werden kann.

Zum Arretieren der Gegenschneide sind entsprechende Arretiermittel vorgesehen, beispielsweise umgesetzt durch Druck- und Zugschrauben, die eine Relativbewegung der Gegenschneide bzw. der Schneidplatte/n hin oder weg von der Walze ermöglichen.

Nach einer optionalen Modifikation der vorliegenden Erfindung kann vorgesehen sein, dass die Gegenschneide für jede der mindestens einen Schneidplatte eine Klemmvorrichtung aufweist, um die Schneidplatte in der Gegenschneide zu fixieren, wobei die Klemmvorrichtung durch zwei Klemmbacken umgesetzt ist, die dazu ausgelegt sind, die Schneidplatte klemmend aufzunehmen.

Vorteilhaft kann dabei vorgesehen sein, dass jede der beiden Klemmbacken der Klemmvorrichtung eine zu einer Positionierungsnut in der Schneidplatte korrespondierende Erhebung besitzt, um eine exakte Positionierung der Schneidplatte in der Klemmbacke vorzusehen.

Nach einer weiteren vorteilhaften Umsetzung der vorliegenden Erfindung kann vorgesehen sein, dass an einer Oberseite der Gegenschneide ein sich entlang der Längsrichtung der Gegenschneide erstreckendes Leitblech vorgesehen ist, das dazu dient, ein zu zerkleinerndes Material zur Zerkleinerungswalze zu leiten.

Das Leitblech kann dabei über die gesamte Länge der Gegenschneide verlaufen und so ausgerichtet sein, dass bei einer Bewegung eines Materials entsprechend der Drehrichtung der Zerkleinerungswalze ein zu zerkleinerndes Material hin zur sich drehenden Oberfläche der Zerkleinerungswalze geführt wird. Typischerweise passiert dies durch eine Schrägstellung des Leitblechs, sodass das zu zerkleinernde Material zur Gegenschneide und der Oberfläche der Zerkleinerungswalze hinbewegt wird.

Ferner kann nach der vorliegenden Erfindung vorgesehen sein, dass die Vorrichtung einen Grundrahmen zum Aufnehmen von der Zerkleinerungswalze und der Gegenschneide umfasst.

Dabei kann die Zerkleinerungswalze und auch die Gegenschneide einem Grundrahmen angeordnet sein, wobei die Gegenschneide aber insbesondere in Bezug auf die Drehrichtung der Zerkleinerungswalze bewegbar ist, um einen Schnittspalt variabel einstellen zu können.

Vorteilhafterweise kann dabei vorgesehen sein, dass der Grundrahmen im Wesentlichen eine Kastenform besitzt, die an ihrer Oberseite eine Öffnung zum Zuführen von zu zerkleinerndem Material aufweist.

Dies stellt eine besonders einfache Ausgestaltung für die Zufuhr von zu zerkleinerndem Material dar, da dieses Material einfach von oben in die Öffnung zum Zuführen der Zerkleinerungsvorrichtung einzubringen ist und die Rotation der Zerkleinerungswalze sowie die entsprechende Anordnung der Gegenschneide von alleine dazu führt, dass das zu zerkleinernde Material zur Gegenschneide befördert wird.

Weitere Einzelheiten und Vorteile der Erfindung werden anhand des in den Zeichnungen dargestellten Ausführungsbeispiels näher erläutert.

Dabei zeigen:
- Fig. 1: eine perspektivische Darstellung einer Zerkleinerungsvorrichtung nach der vorliegenden Erfindung,
- Fig. 2: eine Draufsicht auf eine Zerkleinerungsvorrichtung nach der vorliegenden Erfindung,
- Fig. 3: eine Draufsicht auf Zerkleinerungswalze und Gegenschneide ohne Grundrahmen,
- Fig. 4: eine Querschnittsansicht von Zerkleinerungswalze und Gegenschneide,
- Fig. 5: eine perspektivische Darstellung von Zerkleinerungswalze und Gegenschneide,
- Fig. 6: eine perspektivische Darstellung der Gegenschneide, und
- Fig. 7: eine perspektivische Darstellung der Schneidplatte aus der Gegenschneide.

In Fig. 1 erkennt man die Zerkleinerungsvorrichtung 1 nach der vorliegenden Erfindung. Diese besitzt eine Eingabeöffnung, die an der Oberseite vorgesehen ist und über die das zu zerkleinernde Gut eingeführt wird. Darunter befindet sich dann eine Zerkleinerungswalze 2 die im Zusammenspiel mit einer Gegenschneide 5, dazu führt, dass ein von der Zerkleinerungswalze 2 hin zur Gegenschneide 5 gefördertes Gut zerkleinert wird. Die Zerkleinerungswalze 2 sowie die Gegenschneide 5 sind dabei fest an einem Grundrahmen 15 angeordnet, sodass es auch bei einem Einwirken von großen Kräften nicht zu einem Zurückweichen von Zerkleinerungswalze 2 oder Gegenschneide 5 kommt. Das so zerkleinerte Gut fällt dann durch eine am Boden angeordnete Ausgabeöffnung, von wo das zerkleinerte Gut dann für eine weitere Bearbeitung weggefördert werden kann.

Die Zerkleinerungswalze 2 ist dabei mit mehreren Zerkleinerungszähnen 4 bestückt, die jeweils über einen Zahnhalter 3 mit der Zerkleinerungswalze 2 befestigt sind. Dabei steht ein Teil des Zerkleinerungszahns 4 radial von der Zerkleinerungswalze 2 ab, und sorgt dafür, dass ein mit der Walze 2 zusammenwirkendes zu zerkleinerndes Gut entsprechend der Drehrichtung der Walze gefördert wird. Die Gegenschneide 5 besitzt eine Kontur, die einen Gegenkamm zu der mit den Zerkleinerungszähnen 4 bestückten Zerkleinerungswalze 2 bildet, sodass bei einem Rotieren der Zerkleinerungswalze 2 die Zerkleinerungsszähne 4 mit einem etwa gleichen Abstand zu der Kontur der Gegenschneide 5, insbesondere der Zerkleinerungskante 7 der Schneidplatte 6, vorbeibewegt werden. Dieser Abstand wird auch Schnittspalt S genannt und kann über eine Einstellvorrichtung angepasst werden, indem die Gegenschneide 5 radial hin oder weg von der Zerkleinerungswalze 2 gestellt wird.

Der Grundrahmen 15 der Zerkleinerungsvorrichtung 1 ist vorliegend etwa quaderförmig ausgestaltet und kann über ein Fahrwerk 13 verfahren werden oder aber auf einem Untergrund fest angeordnet sein. Bspw. kann aber auch ein Fahrwerk, auf dem die Zerkleinerungsvorrichtung 1 angeordnet ist, einen Raupenantrieb aufweisen, oder eine beliebige andere Art eines Fahrwerks besitzen.

Fig. 2 zeigt eine Draufsicht auf die Zerkleinerungsvorrichtung 1, bei der man durch die Öffnung zum Eingeben des zu zerkleinernden Materials der Zerkleinerungswalze 2 mit ihren Zerkleinerungszähnen 4 sowie die Gegenschneide 5 erkennt. Weiter erkennt man, dass für jeden Zerkleinerungszahn 4 ein jeweiliger Zahnhalter 3 vorgesehen ist, der mithilfe einer Verschraubung 8 einen jeweiligen Zerkleinerungszahn 4 aufnehmen kann.

Die Außenkontur der Zerkleinerungswalze 2 ist dabei mit einer gitterartigen Plattierung 10 versehen, die ein Fördern des zu zerkleinernden Materials entsprechend der Drehrichtung der Zerkleinerungswalze 2 verbessert. Die Gitterstruktur sorgt dafür, dass das zu zerkleinernde Material mit der Gitterstruktur verkantet, sodass im Verbund mit den Zerkleinerungszähnen 4 eine hohe Angriffskraft zum Drängen des zu zerkleinernden Guts in Richtung Gegenschneide 5 erfolgt. Dort kommt es dann zu einem Brechen oder Schneiden des Guts, da der Gegenkamm einen unzerkleinerten Durchtritt zur Unterseite der Zerkleinerungswalze 2 verhindert und nur Bestandteile passieren lässt, die typischerweise deutlich kleiner als die Ausgangsgröße des zu zerkleinernden Materials sind. Eine Einstellmöglichkeit zum Variieren der Größe des nach der Bearbeitung durch die Zerkleinerungsvorrichtung 1 erhaltenen Ausgabestoffs ergibt sich durch ein Anpassen des Schnittspalts S, der den Abstand zwischen Gegenschneide 5 und Außenkontur der Zerkleinerungswalze 2 definiert.

Fig. 3 ist eine Draufsicht auf die Zerkleinerungswalze 2 und die Gegenschneide 5, wobei der Grundrahmen 15 und die weiteren Bestandteile der Zerkleinerungsvorrichtung 1 aus Gründen der besseren Übersichtlichkeit nicht abgebildet sind.

Man erkennt, dass die verteilt entlang der Längsachse der Zerkleinerungswalze 2 angeordneten Zerkleinerungszähne 4 auf die Kontur der Gegenschneide 5, dessen Längsachse parallel zur Drehachse der Zerkleinerungswalze 2, abgestimmt sind, sodass bei einer Rotation der Zerkleinerungswalze 2 ein jeder der mehreren Zerkleinerungszähne 4 ohne Kontakt mit der Gegenschneide 5 an dieser vorbeigeführt werden kann.

Da sowohl ein jeder der mehreren Zerkleinerungszähne 4 wie auch die Zerkleinerungskanten der Schneidplatten 6 und die Gegenschneide 5 einem hohen Verschleiß unterliegen, können diese ausgetauscht werden. Hierfür ist ein jeder der Zerkleinerungszähne 4 mit einer Schraub- oder Bolzbefestigung 8 an einem Zahnhalter 3 befestigt, sodass bei einer Beschädigung oder einer übermäßigen Abnutzung der Zerkleinerungszähne 4 ein Austausch erfolgen kann. Selbiges gilt für die einem hohen Verschleiß unterliegenden Elemente der Gegenschneide 5, da auch hier die Schneidplatte 6 getauscht bzw. die an der Schneidplatte 6 vorgesehene Zerkleinerungskante 7 durch Drehen oder Wenden der Schneidplatte 6 gewechselt werden kann.

Fig. 4 ist eine vergrößerte Darstellung einer Querschnittsansicht von Zerkleinerungswalze 2 und Gegenschneide 5, bei der man die Befestigung des Zahnhalters 3 an der Walze 2 gut erkennt. Vorteilhafterweise ist der Zahnhalter 3 mit einem Bestandteil der Zerkleinerungswalze 2 verschweißt, sodass es zu keiner Relativbewegung von dem Zahnhalter 3 zu der Zerkleinerungswalze 2 kommen kann. Gegenüber einer Außenkontur der Zerkleinerungswalze 2 oder einer Plattierung 10 weist der Zahnhalter 3 eine Einbuchtung 9 auf, sodass ein mit dem Zahnhalter 3 befestigter Zerkleinerungszahn 4 zu einem Teil von der Außenoberfläche der Zerkleinerungswalze 2 nach außen absteht. Weiter erkennt man auch die vorliegend umgesetzte Schraubbefestigung 8 des Zerkleinerungszahns 4 an dem Zahnhalter 3, der für eine Austauschbarkeit des einem hohen Verschleiß unterliegenden Zerkleinerungszahns 4 sorgt.

Die Gegenschneide 5 umfasst die Schneidplatte 6 mit ihrer mindestens einen Zerkleinerungskante 7 sowie eine Klemmvorrichtung 13 zum Befestigen der Schneidplatte 6. Die Klemmvorrichtung 13 umfasst zwei Klemmbacken 13A, 13B die für eine ortsfeste Positionierung der Schneidplatte 6 in der Gegenschneide 5 sorgen. Um einen Schnittspalt S festzulegen, der einen Abstand zwischen den durch die Gegenschneide 5 gebildeten Kontur und der Zerkleinerungszähne 4 bzw. der Außenkontur der Zerkleinerungswalze 2 definiert, variieren zu können, kann durch Druck- und Zugschrauben 12 eine Position der Schneidplatte 6 variiert werden. Betätigt man bspw. die Schraube 12 in die eine oder die andere Richtung, sorgt dies für ein Bewegen der Schneidplatte 6 hin oder weg von der Zerkleinerungswalze 2.

Weiter erkennt man, dass die Gegenschneide 5 auch in einem oberen Bereich eine Leiterplatte 14 zum Zuführen des zu zerkleinernden Materials in Richtung Schnittspalt aufweist, sodass es zu einem effektiven Brechen oder Zerkleinern des Materials kommt.

Fig. 5 zeigt eine perspektivische Darstellung von Zerkleinerungswalze 2 und Gegenschneide 5, wobei man das Leitblech 14 und die Klemmvorrichtung 13 mit ihren Klemmschrauben erkennt.

Fig. 6 ist eine perspektivische Darstellung der Gegenschneide 5 von einer anderen Seite, sodass man die normalerweise hin zur Zerkleinerungswalze 2 gerichtete Seite der Gegenschneide 5 erkennt. Man sieht dabei das Leitblech 14 sowie die mehreren nebeneinander angeordneten Schneidplatten 6 mit ihrer jeweils vorstehenden, obenliegenden Schneidkante 7.

Fig. 7 ist dabei eine Darstellung der Schneidplatte 6 mit mehreren daran befindlichen Schneidkanten/ Zerkleinerungskanten 7. Zum sicheren Befestigen der Schneidplatte 6 in der Klemmvorrichtung besitzt die Schneidplatte 6 eine Positionierungsnut 11, die in Zusammenwirkung mit entsprechenden Erhebungen der beiden Klemmbacken 13A, 13B für eine stabile Positionierung in der Klemmvorrichtung 3 sorgt. Ist nun eine der mehreren Zerkleinerungskanten 7 der Schneidplatte 6 abgenutzt, kann durch einen Lösen der zugehörigen Verschraubung die Schneidplatte 6 gedreht werden, sodass eine weitere Zerkleinerungskante 7 nun der Außenkontur der Zerkleinerungswalze 2 zugewandt ist. Alternativ ist möglich, die Schneidplatte 6 zu wenden, sodass die vormals zu einer Unterseite gerichtete Zerkleinerungskante 7 nun nach oben gerichtet ist und bei einem Betreiben der Zerkleinerungswalze 2 in ihre Betriebsrichtung einem Abnutzungsprozess unterzogen wird. Insgesamt sind bei der in Fig. 7 dargestellten Schneidplatte 6 vier unterschiedliche Zerkleinerungskanten 7 vorgesehen, sodass ein Austausch der Schneidplatte 6 erst erfolgen muss, wenn alle vier Zerkleinerungskanten 7 verschlissen sind.

### Bezugszeichenliste:

- 1: Zerkleinerungsvorrichtung
- 2: Zerkleinerungswalze
- 3: Zahnhalter
- 4: Zerkleinerungszahn
- 5: Gegenschneide
- 6: Schneidplatte
- 7: Zerkleinerungskante
- 8: Schraub- oder Bolzbefestigung
- 9: Einbuchtung
- 10: Plattierung
- 11: Positionierungsnut
- 12: Arretiermittel
- 13: Klemmvorrichtung
- 13A: Klemmbacke
- 13B: Klemmbacke
- 14: Leitblech
- 15: Grundrahmen
- D: Drehachse der Zerkleinerungswalze
- S: Schnittspalt zwischen Gegenschneide und Zerkleinerungswalze

## Patentansprüche

1. Zerkleinerungsvorrichtung (1), umfassend:
eine Zerkleinerungswalze (2), die über einen im Wesentlichen rohrförmigen Aufbau verfügt und um eine Drehachse (D) drehbar ist,
mindestens einen an der Walze (2) befestigten Zahnhalter (3) zum Aufnehmen und Befestigen eines Zerkleinerungszahns (4),
einen Zerkleinerungszahn (4), der an dem Zahnhalter (3) der Walze (2) befestigt ist, und
eine Gegenschneide (5), deren Längsachse parallel zur Drehachse (D) der Zerkleinerungswalze (2) ausgerichtet ist,
**gekennzeichnet durch**
mindestens eine an der Gegenschneide (5) angeordnete Schneidplatte (6), die eine Zerkleinerungskante (7) mit einer Kontur aufweist, die bei einer Rotation der Zerkleinerungswalze (2) einen Gegenkamm zu der Zerkleinerungswalze (2) und mindestens einen daran angeordneten Zerkleinerungszahn (4) bildet.

2. Vorrichtung (1) nach dem vorhergehenden Anspruch 1, wobei die Gegenschneide (5) mehrere in Längsrichtung der Gegenschneide (5) nebeneinander angeordnete Schneidplatten (6) aufweist.

3. Vorrichtung (1) nach dem vorhergehenden Anspruch 2, wobei die mehreren nebeneinander angeordneten Schneidplatten in einer gemeinsamen Ebene liegen.

4. Vorrichtung (1) nach einem der vorhergehenden Ansprüche, wobei die mindestens eine Schneidplatte (6) einen im Wesentlichen plattenartigen Grundaufbau besitzt, dessen flächige Seite rotationssymmetrisch, insbesondere 2-zählig rotationssymmetrisch ist, um bei Rotation um die Rotationsachse eine zweite verwendbare Zerkleinerungskante (7) anordnen zu können,

5. Vorrichtung (1) nach einem der vorhergehenden Ansprüche, wobei ein Wenden von einer ersten flächigen Seite zu einer zweiten flächigen Seite der Schneidplatte (6) zu einer Verdopplung der verfügbaren Zerkleinerungskanten (7), die auf einer ersten der beiden flächigen Seiten des plattenartigen Grundaufbaus der Schneidplatte (6) zur Verfügung stehen.

6. Vorrichtung (1) nach einem der vorhergehenden Ansprüche, wobei die mindestens eine Schneidplatte (6) in der Gegenschneide (5) durch eine Klemmung aufgenommen ist.

7. Vorrichtung (1) nach einem der vorhergehenden Ansprüche, wobei zur korrekten Ausrichtung der mindestens einen Schneidplatte (6) gegenüber der Gegenschneide (5) eine Positionierungsnut (11) in der Schneidplatte (6) vorgesehen ist, wobei vorzugsweise die Positionierungsnut (11) auf beiden flächigen Seiten der Schneidplatte (6) vorgesehen ist.

8. Vorrichtung (1) nach einem der vorhergehenden Ansprüche, wobei die Positionierungsnut (11) so ausgebildet ist, dass in dieser auch der Mittelpunkt, durch welchen die Symmetrieachse der flächigen Seite der Schneidplatte (6) verläuft, angeordnet ist.

9. Vorrichtung (1) nach einer Kombination der vorhergehenden Ansprüche 7 oder 8, wobei die Positionierungsnut (11) der einen flächigen Seite an derselben Position angeordnet ist wie die Positionierungsnut (11) der anderen flächigen Seite der Schneidplatte (6).

10. Vorrichtung (1) nach einem der vorhergehenden Ansprüche, wobei die Gegenschneide (5) in Radialrichtung zur Zerkleinerungswalze (2) bewegbar und über ein Arretiermittel (12) in Radialrichtung zur Zerkleinerungswalze (2) fixierbar ist, um einen Schnittspalt (S) zwischen Zerkleinerungswalze (2) und Gegenschneide (5) einstellen zu können.

11. Vorrichtung (1) nach einem der vorhergehenden Ansprüche, wobei die Gegenschneide (5) für jede der mindestens einen Schneidplatte (6) eine Klemmvorrichtung (13) aufweist, um die Schneidplatte (6) in der Gegenschneide (5) zu fixieren, wobei die Klemmvorrichtung durch zwei Klemmbacken (13A, 13B) umgesetzt ist, die dazu ausgelegt sind, die Schneidplatte (6) klemmend aufzunehmen.

12. Vorrichtung (1) nach dem vorhergehenden Anspruch 11, wobei jeder der beiden Klemmbacken (13A, 13B) der Klemmvorrichtung (13) eine zu einer Positionierungsnut (11) in der Schneidplatte (6) korrespondierende Erhebung besitzt, um eine exakte Positionierung der Schneidplatte (6) in der Klemmbacke (13A, 13B) vorzusehen.

13. Vorrichtung (1) nach einem der vorhergehenden Ansprüche, wobei an einer Oberseite der Gegenschneide (5) ein sich entlang der Längsrichtung der Gegenschneide (5) erstreckendes Leitblech (14) vorgesehen ist, dass dazu dient, ein zu zerkleinerndes Material zur Zerkleinerungswalze (2) zu leiten.

14. Vorrichtung (1) nach einem der vorhergehenden Ansprüche, ferner umfassend einen Grundrahmen (15) zum Aufnehmen von der Zerkleinerungswalze (2) und der Gegenschneide (5).

15. Vorrichtung (1) nach dem vorhergehenden Anspruch 14, wobei der Grundrahmen (15) im Wesentlichen eine Kastenform besitzt, die an ihrer Oberseite eine Öffnung zum Zuführen von zu zerkleinerndem Material aufweist.
